# EUROPÄISCHE PATENTSCHRIFT

(11) **EP 0 514 753 B1**
(45) Veröffentlichungstag und Bekanntmachung des Hinweises auf die Patenterteilung: **12.07.1995**
(21) Anmeldenummer: 92108042.0
(22) Anmeldetag: 13.05.1992
(51) Int. Cl.: B05B 1/18, B05B 1/16

(54) **Brausekopf**
Shower head
Pomme de douche

(30) Priorität: 24.05.1991 DE 4116930
(43) Veröffentlichungstag der Anmeldung: 25.11.1992
(73) Patentinhaber: FRIEDRICH GROHE AKTIENGESELLSCHAFT, D-58675 Hemer (DE)
(72) Erfinder: Heimann, Bruno, W-5758 Fröndenberg-Ardey (DE); Rapp, Hans-Joachim, W-5800 Hagen 5 (DE)

(56) Entgegenhaltungen:
- EP-A- 0 348 359
- DE-U- 8 804 236
- FR-A- 2 378 567
- US-A- 4 754 928

## Beschreibung

Die Erfindung bezieht sich auf einen Brausekopf für Dusch- und Badeeinrichtungen, insbesondere Handbrause, mit einer mit der Wasserversorgung in Verbindung stehenden, wenigstens eine Austrittsöffnung aufweisenden Wasserzuflußkammer und einem nachgeschalteten, die Wasserstrahldüsen enthaltenden Brauseboden, wobei durch eine Relativbewegung des Brausebodens zum Gehäuse des Brausekopfes eine Umschaltung und/oder Veränderung der austretenden Brausestrahlen erfolgt, und eine oder mehrere Austrittsöffnung(en) parallel zur Mittelachse des Brausekopfes auf einem Lochkreis in einer Trennwand angeordnet ist (sind), an welche eine Wasserführungsscheibe, die eine oder mehrere an der stromaufwärtigen Stirnseite auf einem entsprechenden Lochkreis angeordnete Öffnungen hat, angelagert ist.
Ein Brausekopf dieser Gattung ist aus der US-A-4754928 bekannt. Hierbei erfolgt die Brausestrahleinstellung durch in zwei zueinander verdrehbaren Scheiben angeordneten Düsenöffnungen, wobei vom Benutzer mit einem seitlich aus dem Brausekopf herausgeführten Drehgriff über ein Zahnradgetriebe die Drehstellung der beiden Scheiben zueinander bestimmbar ist. Diese Zahnradgetriebeanordnung ist relativ aufwendig.

Ferner ist aus der deutschen Patentschrift DE-C-3047336 ein Brausekopf bekannt, bei dem die Umstellung mit Hilfe eines in einer Hülse angeordneten Kolbens erfolgt, der axial bewegbar angeordnet und mit radialen Öffnungen in der Wandung der Hülse zusammenwirkt. Insbesondere wegen des verschiebbaren Kolbens benötigt diese Einrichtung einen axial relativ großen Platzbedarf, was insbesondere bei Handbrausen unerwünscht ist.

Der Erfindung liegt die Aufgabe zugrunde, die im Oberbegriff des Anspruchs 1 angegebene Umschaltvorrichtung zu verbessern und insbesondere so auszubilden, daß mit einfachen Mitteln eine feinfühlige Einstellung der Wasserdurchflußmenge am Brausekopf ermöglicht wird.

Diese Aufgabe wird erfindungsgemäß mit den Merkmalen des Anspruchs 1 oder 2 gelöst.
Weitere Ausgestaltungen der Erfindung sind in den Ansprüchen 3 bis 9 angegeben.

Vorteilhaft kann die erfindungsgemäße Umschalteinrichtung bei Handbrausen mit drei verschiedenen Brausestrahlerzeugungseinrichtungen, nämlich einer Einrichtung zur Erzeugung von mit Luft durchsetzten Brausestrahlen, einer Einrichtung zur Erzeugung von pulsierenden Brausestrahlen und einer Einrichtung zur Erzeugung von Normal- bzw. Vollbrausestrahlen, eingesetzt werden.
Zweckmäßig können hierbei für Vollbrausestrahlen zwei diametral gegenüberliegende Öffnungen in Form eines Radialschlitzes mit V-förmig zu beiden Seiten angeordneten Drosselflächen ausgebildet werden, wobei sich die Drosselflächen etwa über einen Winkel von 90° jeweils erstrecken können. Jeweils um 90° zu den Radialschlitzen versetzt, kann dann jeweils eine Öffnung in der Stirnfläche der Wasserführungsscheibe ausgebildet sein, die einerseits mit einer Einrichtung zur Erzeugung von Brausestrahlen aus einem Gemisch von Wasser und Luft und andererseits mit einer Einrichtung zur Erzeugung von pulsierenden Brausestrahlen verbunden ist. Alternativ können auch anstatt von Drosselflächen Drosselkanten an der Stirnseite vorgesehen werden, die vorzugsweise den Umfang der Stirnseite der Wasserführungsscheibe kurvenförmig begrenzen.
Die Öffnungen auf der Stirnseite der Wasserführungsscheibe sind dabei zweckmäßigerweise so plaziert, daß eine völlige Absperrung des Wasserdurchflusses nicht ermöglicht wird, um z.B. unzulässige Druckbelastungen im Brausekopf und der Zuführungsleitung zu vermeiden.

Ausführungsbeispiele der Erfindung sind in der Zeichnung dargestellt und werden im folgenden näher beschrieben. Es zeigt
- Figur 1: einen Brausekopf einer Handbrause im Schnitt;
- Figur 2: die in Figur 1 gezeigte Wasserführungsscheibe in vergrößerter Darstellung in Seitenansicht, wobei die Trennwand im Bereich der Durchtrittsöffnung geschnitten dargestellt ist;
- Figur 3: die Wasserführungsscheibe gemäß Figur 2 in Draufsicht;
- Figur 4: die Wasserführungsscheibe gemäß Figur 2 in einer Drosselstellung des Wasserzuflusses zur Erzeugung eines Vollbrausestrahls;
- Figur 5: die Wasserführungsscheibe gemäß Figur 4 in Draufsicht;
- Figur 6: die Wasserführungsscheibe mit der Trennwand nach Figur 1 im Längsschnitt in der Drehstellung zur Erzeugung von pulsierenden Brausestrahlen;
- Figur 7: die Wasserführungsscheibe gemäß Figur 6 in Draufsicht;
- Figur 8: die Wasserführungsscheibe mit der Trennwand nach Figur 1 im Längsschnitt in der Drehstellung zur Abgabe von Wasser zur Erzeugung von Brausestrahlen aus einem Wasser-Luft-Gemisch;
- Figur 9: die Wasserführungsscheibe gemäß Figur 8 in Draufsicht.
- Figur 10: eine andere Wasserführungsscheibe mit der in Figur 1 gezeigten Trennwand als Dichtscheibe in Schnitt;
- Figur 11: die Wasserführungsscheibe gemäß Figur 11 in Draufsicht;
- Figur 12: die in Figur 10 gezeigte Anordnung von Trennwand und Wasserführungsscheibe in einer Drosselstellung;
- Figur 13: die Wasserführungsscheibe gemäß Figur 12 in Draufsicht.

Der Einfachheit halber sind bei den Ausführungsbeispielen in der Zeichnung gleiche oder entsprechende Elemente mit jeweils gleichen Bezugszeichen versehen.
Der in der Zeichnung der Figur 1 dargestellte Brausekopf ist Teil einer Handbrause, wobei der Handgriff mit dem Schlauchanschluß sich hinter der Zeichenebene befindet. Selbstverständlich kann der Brausekopf aber auch für eine Stationärbrause eingesetzt werden, wobei dann anstatt des Handgriffs ein koaxial zur Mittelachse 3 des Brausekopfes auszubildendes Anschlußteil für die Wasserversorgung vorzusehen ist.

Bei dem in Figur 1 gezeigten Brausekopf ist stromaufwärts eine Wasserzuführungskammer 1 angeordnet, die durch das in der Zeichnung nicht dargestellte Griffstück geführt ist und eine Anschlußmöglichkeit für die Schlauchleitung aufweist. An der stromabwärts gelegenen Seite der Wasserzuführungskammer 1 ist ein Haltezapfen 11 koaxial zur Mittelachse 3 des Brausekopfes eingeschweißt. Auf dem Haltezapfen 11 ist eine als Dichtscheibe wirkende Trennwand 10 unverdrehbar angeordnet. Die Trennwand 10 hat auf einem Lochkreis 102 eine Austrittsöffnung 11 mit elliptischem Querschnitt, wie es beispielsweise aus Figur 3 der Zeichnung zu entnehmen ist.
An der stromabwärts gelegenen Stirnseite der Trennwand 10 ist eine Wasserführungsscheibe 2 drehbar auf dem Haltezapfen 11 angelagert, wobei die Axialsicherung von einer in den Haltezapfen 11 einschraubbaren Befestigungsschraube 20 hergestellt ist. Die Wasserführungsscheibe 2 hat auf einem entsprechenden Lochkreis 102 an der stromaufwärts gelegenen Stirnseite vier symmetrisch zueinander angeordnete Öffnungen zur Abführung des zufließenden Brausewassers, wie es aus den Figuren 3,5,7 und 9 zu entnehmen ist. Zwei diametral gegenüberliegende Öffnungen sind als Radialschlitze 22 in der Stirnfläche eingelassen, wobei zu beiden Seiten eine schräg angeordnete Drosselfläche 21 ausgebildet ist. Jeder der Radialschlitze 22 streckt sich zusammen mit den beiden Drosselflächen 21 über einen Winkelbereich von 90°. Die maximale Tiefe bzw. Einsenkung der Drosselflächen 21 beträgt etwa 0,3 der Breite des Radialschlitzes 22.
Um 90° versetzt zu den beiden diametral angeordneten Radialschlitzen 22 befindet sich jeweils ein entsprechend dem Querschnitt der Austrittsöffnung 101 ausgebildeter Einlaß 23,24. Konzentrisch zu den beiden Einlässen 23,24 ist in der Stirnseite jeweils eine Nut 25 zur Aufnahme eines O-Rings 26 eingelassen.
An dem stromabwärts gelegenen Bereich der Wasserführungsscheibe 2 ist konzentrisch zur Mittelachse 3 eine Ringkammer 4 mit Strahldüsen 42 zur Erzeugung eines Normal- oder Vollbrausestrahles vorgesehen. Konzentrisch zur äußeren Ringkammer 4 ist eine weitere Ringkammer 5, in der Düsen 52 zur Erzeugung von Brausestrahlen, die aus einem Gemisch von Wasser und Luft bestehen, vorgesehen. Schließlich ist zentral am stromabwärts gelegenen Bereich der Wasserführungsscheibe 2 eine Kammer 6 ausgebildet, in der eine Vorrichtung mit Düsen 62 zur Erzeugung von pulsierend austretenden Brausestrahlen angeordnet ist.

Der Brausekopf hat folgende Funktionsweise:
In der in Figur 1 gezeigten Drehstellung der Wasserführungsscheibe 2 tritt das zuströmende Brausewasser durch die Austrittsöffnung 101 der Trennwand 10 hindurch, wobei die Austrittsöffnung 101 sich senkrecht über einem Radialschlitz 22 befindet, wie es insbesondere aus Figur 3 und 2 der Zeichnung zu entnehmen ist. Das zuströmende Wasser wird hierbei in dem Radialschlitz 22 radial nach außen umgelenkt und gelangt hierbei entsprechend der Pfeile 7 über einen Zulaufkanal 41 in die Ringkammer 4. Von hier aus wird das zugeführte Wasser über die ringförmig über den Brausebodenbereich 71 geordneten Strahldüsen 42 als Voll- oder Normalbrausestrahlen abgegeben. In dieser, insbesondere aus Figur 2 und 3 zu entnehmenden Stellung befindet sich die Austrittsöffnung 101 in der maximalen Öffnungsstellung. Wird nun mit Hilfe seiner Seitenfläche der Brauseboden 71 gedreht, so gelangt die Austrittsöffnung 101 verstärkt auf eine der Drosselfächen 21, so daß nunmehr zunehmend eine Reduzierung der Wasserdurchflußmenge erreicht wird, wie es insbesondere aus der Zeichnung Figur 4 und 5 zu entnehmen ist. Durch die wahlweise einstellbare Drosselung der Wasserdurchflußmenge kann der Normal- oder Vollbrausestrahl in seiner Härte variiert werden. Es ist somit durch die stufenlose Durchflußregulierung möglich, von weichen bis zu harten, eine hohe Austrittsgeschwindigkeit aufweisende Normal- oder Vollbrausestrahlen zu erzeugen.
Sollen dagegen Brausestrahlen aus einem Gemisch von Wasser und Luft erzeugt werden, so ist die Wasserführungsscheibe 2 mit Hilfe der Seitenwandung des Brausebodens 71 in eine Stellung zu verdrehen, wie sie aus Figur 8 und 9 der Zeichnung zu entnehmen ist. In dieser Drehstellung befindet sich die Austrittsöffnung 101 senkrecht über dem Einlaß 23. Mit dem O-Ring 26 ist hierbei eine Abdichtung zu den anderen Strahlerzeugungssystemen des Brausekopfes bewerkstelligt. Das über die Austrittsöffnung 101 zugeführte Wasser gelangt somit in Richtung des Pfeils 7 unmittelbar in einen Zulaufkanal 51 und von hier aus in die Ringkammer 5. Das zugeführte Brausewasser wird hiernach als Brausestrahlen, die aus einem Wasser-Luft-Gemisch bestehen, von den Düsen 52 ins Freie abgegeben.
Soll alternativ ein pulsierender Brausestrahl mit dem Brausekopf erzeugt werden, so ist die Wasserführungsscheibe mit Hilfe der Seitenfläche des Brausebodens 71 in eine Drehstellung zu bewegen, wie sie aus Figur 6 und 7 der Zeichnung zu entnehmen ist. In dieser Stellung befindet sich die Austrittsöffnung 101 senkrecht über dem Einlaß 24. Die Abdichtung zu den anderen Brausestrahlerzeugungseinrichtungen erfolgt hierbei mit dem O-Ring 26. Das herangeführte Brausewasser wird somit in Richtung des Pfeils 7 über die Austrittsöffnung 101 direkt durch einen Zulaufkanal 61 der Kammer 6 zugeleitet und von hier über die Düsen 62 als pulsierende Brausestrahlen abgegeben.

Die auf der Stirnseite der Wasserführungsscheibe 2 ausgebildeten Öffnungen, nämlich die beiden Radialschlitze 22 mit den zugehörigen Drosselflächen 21 und den Einlässen 23,24, sind so angeordnet, daß in jeder Drehstellung eine Mindestmenge von Brausewasser aus dem Brausekopf austreten kann. Hierdurch ist sichergestellt, daß unzulässige Druckbelastungen im Bereich des Brausekopfes und der Brausewasserzuführung sowie durch eine schnelle Umstellung erzeugte Wasserschläge vermieden werden. Andererseits ist aber durch die Anordnung der Dichtringe 26 im Bereich der Einlässe 24 und 23 sichergestellt, daß jede Brausestrahlerzeugungseinrichtung des Brausekopfes separat betrieben werden kann, ohne daß Leckwasser über die anderen Strahlerzeugungseinrichtungen austritt.

In den Figuren 10 bis 13 ist eine abgewandelte Ausführung der Wasserführungsscheibe 2 gezeigt. Anstatt der Radialschlitze 22 mit den zugehörigen Drosselflächen 21 sind an der Stirnflächenwandung kurvenförmige Drosselkanten 210 ausgebildet, die in Abhängigkeit von der Drehstellung über einen bestimmten Drehwinkel eine etwa stetige Verringerung bzw. Vergrößerung des Durchgangsquerschnitts der Austrittsöffnung 101 ermöglicht. In den Figuren 10 und 11 ist der Durchgangsquerschnitt in der voll geöffneten, in den Figuren 12 und 13 in einer gedrosselten Stellung dargestellt. Der Drosselvorgang erstreckt sich hierbei etwa über einen Drehwinkel von 60°.

## Patentansprüche

1. Brausekopf für Dusch- und Badeeinrichtungen, insbesondere Handbrause, mit einer mit der Wasserversorgung in Verbindung stehenden, wenigstens eine Austrittsöffnung aufweisenden Wasserzuflußkammer (1) und einem nachgeschalteten, die Wasserstrahldüsen (42) enthaltenden Brauseboden (71), wobei durch eine Relativbewegung des Brausebodens (71) zum Gehäuse des Brausekopfes eine Umschaltung und/oder Veränderung der austretenden Brausestrahlen erfolgt, und eine oder mehrere Austrittsöffnung(en) (101) parallel zur Mittelachse (3) des Brausekopfes auf einem Lochkreis (102) in einer Trennwand (10) angeordnet ist (sind), an welche eine Wasserführungsscheibe (2), die eine oder mehrere an der stromaufwärtigen Stirnseite auf einem entsprechenden Lochkreis (102) angeordnete Öffnungen hat, angelagert ist, dadurch gekennzeichnet, daß wenigstens in einem Umschaltbereich eine Drosselung der zufließenden Wassermenge einstellbar ist und wenigstens eine als Radialschlitz (22) ausgebildete Öffnung in Richtung des Lochkreisbogens von der Stirnseite eine Aussenkung hat, die von etwa V-förmig angeordneten, schrägen Drosselflächen (21) zu beiden Seiten der als Radialschlitz (22) ausgebildeten Öffnung in der Stirnfläche der Wasserführungsscheibe (2) geformt ist.

2. Brausekopf für Dusch- und Badeeinrichtungen, insbesondere Handbrause, mit einer mit der Wasserversorgung in Verbindung stehenden, wenigstens eine Austrittsöffnung aufweisenden Wasserzuflußkammer (1) und einem nachgeschalteten, die Wasserstrahldüsen (42) enthaltenden Brauseboden (71), wobei durch eine Relativbewegung des Brausebodens (71) zum Gehäuse des Brausekopfes eine Umschaltung und/oder Veränderung der austretenden Brausestrahlen erfolgt und eine oder mehrere Austrittsöffnung(en) (101) parallel zur Mittelachse (3) des Brausekopfes auf dem Lochkreis (102) in einer Trennwand (10) angeordnet ist (sind), an welche eine Wasserführungsscheibe (2), die eine oder mehrere an der stromaufwärtigen Stirnseite auf einem entsprechenden Lochkreis (102) angeordnete Öffnungen hat, angelagert ist, dadurch gekennzeichnet, daß wenigstens in einem Umschaltbereich eine Drosselung der zufließenden Wassermenge einstellbar ist und wenigstens eine Öffnung in Richtung des Lochkreisbogens eine Drosselkante (210) aufweist, wobei die Drosselkante (210) kurvenförmig ausgebildet ist, so daß in Abhängigkeit vom Drehwinkel eine etwa stetige Zunahme bzw. Abnahme des Durchgangsquerschnitts der Austrittsöffnung (101) erfolgt.

3. Brausekopf nach Anspruch 1 oder 2, dadurch gekennzeichnet, daß die Austrittsöffnung (101) und die Öffnungen der Wasserführungsscheibe (2) so dimensioniert sind, daß in jeder Drehstellung der Wasserführungsscheibe (2) eine Mindestmenge Wasser aus dem Brausekopf austritt.

4. Brausekopf nach Anspruch 1 oder 3, dadurch gekennzeichnet, daß die schrägen Drosselflächen (21) sich über einen Winkel von etwa 90° erstrecken.

5. Brausekopf nach Anspruch 1,3 oder 4, dadurch gekennzeichnet, daß die Einsenkung der Drosselflächen (21) eine Tiefe von etwa 0,3 der Breite des Radialschlitzes (22) hat.

6. Brausekopf nach Anspruch 2 oder 3, dadurch gekennzeichnet, daß die Drosselkante (210) so ausgebildet ist, daß der Drosselvorgang sich über einen Drehwinkel von etwa 40° bis 90°, vorzugsweise 60° erstreckt.

7. Brausekopf nach einem der Ansprüche 1 bis 6, dadurch gekennzeichnet, daß die Austrittsöffnung (101) einen elliptischen Querschnitt hat.

8. Brausekopf nach einem der Ansprüche 1 bis 7, dadurch gekennzeichnet, daß die Aussenkung mit dem Radialschlitz (22) oder die Drosselkante (210) zweifach diametral gegenüberliegend an der Stirnfläche der Wasserführungsscheibe (2) ausgebildet ist und um 90° zu den Radialschlitzen (22) oder den Drosselkanten (210) versetzt je ein entsprechend dem Querschnitt der Austrittsöffnung (101) geformter Einlaß (23,24) für die Wasserzuführung zu einem zweiten und einem dritten Strahlerzeugungssystem angeordnet ist.

9. Brausekopf nach Anspruch 8, dadurch gekennzeichnet, daß die Einlässe (23,24) einen elliptischen Querschnitt aufweisen und jeweils von einer umlaufenden Nut (25) zur Aufnahme eines O-Rings (26) umgeben sind, so daß eine Abdichtung zur Trennwand (10) gegeben ist.

## Claims

1. Spray head for shower and bath arrangements, especially a hand-held spray fitting, having a water inflow chamber (1) which is connected to the water supply and has at least one outlet opening, and having a spray base (71), arranged downstream and containing the water jet nozzles (42), wherein by means of a movement of the spray base (71) relative to the housing of the spray head a switching-over and/or alteration of the spray jets emerging occurs, and one or more outlet opening(s) (101) is (are) arranged parallel to the central axis (3) of the spray head on a hole circle (102) in a partition wall (10), on which there is mounted a water guide disc (2) which has one or more openings arranged on the upstream end face on a corresponding hole circle (102), characterised in that at least in a switch-over region there is an adjustable constriction of the incoming water flow and at least one opening, in the form of a radial slot (22), has in the direction of the arc of the hole circle a recess from the end face which is formed by inclined constriction surfaces (21), arranged approximately in a V-shape, on both sides of the opening, in the form of a radial slot (22), in the end face of the water guide disc (2).

2. Spray head for shower and bath arrangements, especially a hand-held spray fitting, having a water inflow chamber (1) which is connected to the water supply and has at least one outlet opening, and having a spray base (71), arranged downstream and containing the water jet nozzles (42), wherein by means of a movement of the spray base (71) relative to the housing of the spray head a switching-over and/or alteration of the spray jets emerging occurs, and one or more outlet opening(s) (101) is (are) arranged parallel to the central axis (3) of the spray head on a hole circle (102) in a partition wall (10), on which there is mounted a water guide disc (2) which has one or more openings arranged on the upstream end face on a corresponding hole circle (102), characterised in that at least in a switch-over region there is an adjustable constriction of the incoming water flow and at least one opening in the direction of the arc of the hole circle has a constriction edge (210), the constriction edge (210) being curved in shape so that, depending on the angle of rotation, an approximately constant increase or decrease in the passage cross-section of the outlet opening (101) occurs.

3. Spray head according to Claim 1 or 2, characterised in that the outlet opening (101) and the openings of the water guide disc (2) are of such dimensions that in every rotational position of the water guide disc (2) a minimum amount of water emerges from the spray head.

4. Spray head according to Claim 1 or 3, characterised in that the inclined constriction surfaces (21) extend over an angle of approximately 90°.

5. Spray head according to Claim 1, 3 or 4, characterised in that the depression of the constriction surfaces (21) has a depth of approximately 0.3 of the width of the radial slot (22).

6. Spray head according to Claim 2 or 3, characterised in that the constriction edge (210) is so formed that the constriction process extends over a rotation angle of approximately 40° to 90°, preferably 60°.

7. Spray head according to one of Claims 1 to 6, characterised in that the outlet opening (101) has an elliptical cross-section.

8. Spray head according to one of Claims 1 to 7, characterised in that the recess with the radial slot (22) or the constriction edge (210) is formed twice so as to be diametrically opposed on the end face of the water guide disc (2) and, offset by 90° to the radial slots (22) or the constriction edges (210), there is arranged in each case an inlet (23, 24), formed to correspond to the cross-section of the outlet opening (101), for guiding the water to a second and a third jet producing system.

9. Spray head according to Claim 8, characterised in that the inlets (23, 24) have an elliptical cross-section and are in each case surrounded by a circumferential groove (25) to receive an O-ring (26), so that sealing to the partition wall (10) is provided.

## Revendications

1. Tête de douche pour douche et installation de bains, notamment douchette, ayant au moins une chambre d'arrivée d'eau (1) reliée à une alimentation en eau avec un orifice de sortie et en aval, un fond (71) comportant les buses à jet d'eau (42), un mouvement relatif entre le fond (71) et le boîtier de la tête de douche provoquant une commutation et/ou une modification des jets émis, ainsi qu'un ou plusieurs orifices de sortie (101), parallèles à l'axe (3) de la tête de douche, sur un cercle à trous (102) dans une cloison (10), sur laquelle est monté un disque de guidage de l'eau (2) ayant une ou plusieurs ouvertures réparties sur un cercle à orifices (102) correspondant dans la face frontale, en amont, caractérisée en ce que dans au moins une plage de commutation on peut étrangler de manière réglable le débit d'eau d'alimentation, et au moins une ouverture en fente radiale (22) en direction de l'arc du cercle à orifices, à partir de la face frontale, est formée par des surfaces d'étranglement (21), en biais, disposées sensiblement suivant un V, des deux côtés de l'ouverture en forme de fente radiale (22) dans la face frontale du disque de guidage de l'eau (2).

2. Tête de douche pour douche et installation de bains, notamment douchette, ayant au moins une chambre d'arrivée d'eau (1) reliée à une alimentation en eau avec un orifice de sortie et en aval, un fond (71) comportant les buses à jet d'eau (42), un mouvement relatif entre le fond (71) et le boîtier de la tête de douche provoquant une commutation et/ou une modification des jets émis, ainsi qu'un ou plusieurs orifices de sortie (101), parallèles à l'axe (3) de la tête de douche, sur un cercle à trous (102) dans une cloison (10), sur laquelle est monté un disque de guidage de l'eau (2) ayant une ou plusieurs ouvertures réparties sur un cercle à orifices (102) correspondant dans la face frontale, en amont, caractérisée en ce que dans au moins une plage de commutation, l'étranglement du débit d'eau d'arrivée est réglable et présente au moins une ouverture en direction de l'arc du cercle à orifices avec une arête d'étranglement (210) de forme courbe de façon qu'en fonction de l'angle de rotation on obtienne une augmentation ou une diminution sensiblement continue de la section de passage de l'orifice de sortie (101).

3. Tête de douche selon la revendication 1 ou 2, caractérisée en ce que l'orifice de sortie (101) et les ouvertures du disque de guidage de l'eau (2) sont dimensionnés pour que dans chaque position de rotation du disque (2), une quantité minimale d'eau sorte de la tête de douche.

4. Tête de douche selon la revendication 1 ou 3, caractérisée en ce que les surfaces d'étranglement (21), inclinées, occupent un angle environ de 90°.

5. Tête de douche selon la revendication 1, 3 ou 4, caractérisée en ce que la partie en creux des surfaces d'étranglement (21) a une profondeur correspondant sensiblement à environ 0,3 fois la largeur de la fente radiale (22).

6. Tête de douche selon la revendication 1 ou 3, caractérisée en ce que l'arête d'étranglement (210) est réalisée pour que la phase d'étranglement s'étende sur un angle de rotation compris sensiblement entre 40° et 90° et de préférence de 60°.

7. Tête de douche selon l'une des revendications 1 à 6, caractérisée en ce que l'orifice de sortie (101) a une section elliptique.

8. Tête de douche selon l'une des revendications 1 à 7, caractérisée en ce que la partie en creux avec la fente radiale (22) ou l'arête d'étranglement (210) est doublée de manière diamétralement opposée sur la surface frontale du disque de guidage de l'eau (2) et avec un décalage de 90° par rapport aux fentes radiales (22) ou aux arêtes d'étranglement (210), se trouve chaque fois une entrée (23, 24) formée en fonction de la section de l'orifice de sortie (101) pour guider l'eau vers un second et un troisième système créant des jets.

9. Tête de douche selon la revendication 8, caractérisée en ce que les entrées (23, 24) ont chaque fois une section elliptique et sont entourées respectivement par une rainure périphérique (25) recevant un joint torique (26) pour assurer l'étanchéité par rapport à la cloison (10).
